# EUROPÄISCHE PATENTANMELDUNG

(11) **EP 4 644 827 A1**
(43) Veröffentlichungstag der Anmeldung: **05.11.2025**
(21) Anmeldenummer: 25161962.3
(22) Anmeldetag: 05.03.2025
(51) Int. Cl.: F42B 15/36

(54) **LUFT- UND RAUMFAHRTGERÄT MIT EINER EINEN TRENNMECHANISMUS AUFWEISENDEN TREIBSTUFENVERBINDUNG UND VERFAHREN ZUR KONTROLLIERTEN TRENNUNG VON TREIBSTUFEN EINES LUFT- UND RAUMFAHRTGERÄTS**

(30) Priorität: 02.05.2024 DE 102024001419
(71) Anmelder: MBDA Deutschland GmbH, 86529 Schrobenhausen (DE)
(72) Erfinder: KRENIK, Alexander, 86633 Neuburg an der Donau (DE); POPPEL, Christoph, 83620 Feldkirchen-Westerham (DE); DOBRINSKI, Christian, 86558 Hohenwart (DE); BREINER, Jakob, 86165 Augsburg (DE)
(74) Vertreter: Isarpatent

(57) **Zusammenfassung**

Die vorliegende Erfindung betrifft ein Luft- und Raumfahrtgerät (10) mit einer Treibstufenverbindung, umfassend eine erste untere Treibstufe (11) und wenigstens eine mit der erste verbundene zweite, obere Treibstufe (12), wobei die Treibstufenverbindung einen passiven Trennmechanismus (13) mit einem kontrolliert ablösbaren Verbindungsmittel (14) aufweist und wobei das Verbindungsmittel (14) am Umfang von einander zugewandten Endbereichen (16a, b) der Treibstufen (11, 12) angeordnet und von einem umlaufenden Spannmittel (15) gehalten ist und das Spannmittel (15) wenigstens eine bei definierter Überlastung versagende form- und kraftschlüssige Strukturverbindung und/oder Sollbruchstelle (26) aufweist sowie ein Verfahren zur kontrollierten Trennung einer Treibstufenverbindung eines Luft- und Raumfahrtgerätes (10).

## Beschreibung

### TECHNISCHES GEBIET DER ERFINDUNG

Die vorliegende Erfindung betrifft ein Luft- und Raumfahrtgerät mit einer Treibstufenverbindung und ein Verfahren zur kontrollierten Trennung von Treibstufen eines Luft- und Raumfahrtgeräts.

### HINTERGRUND DER ERFINDUNG

Luft- und Raumfahrtgeräte wie beispielsweise Raketen oder Trägerraketen weisen in der Regel mehre Treibstufen auf, die sequentiell gezündet werden, um einen Vortrieb und eine Beschleunigung des Luft- und Raumfahrtgeräte zu erreichen. Vor der Zündung des Antriebs der weiterfliegenden Stufe, muss in der Regel die zuvor ausgebrannte Stufe abgetrennt werden. Für die Trennung der Treibstufen sind z. B. aktive Treibstufentrennungsmechanismen bekannt, die mittels pyrotechnischer Elemente eine kontrollierte Sprengung der die Treibstufen verbindenden Einheiten wie Klemmringen oder dergleichen bewirken, um deren Ablösung von der Einheit durchzuführen. Nachfolgend erfolgt dann die vollständige Trennung der Treibstufen aufgrund des axialen Schub durch den Antrieb der weiterfliegenden Stufe oder von zusätzlich an den Stufen angeordneten Hilfsantrieben. Aktive Trennmechanismen, wie beispielsweise die zuvor beschriebenen pyrotechnischen Elemente erhöhen die Komplexität der Steuerung, das Gewicht und die Kosten des Luft- und Raumfahrtgerätes.

### ZUSAMMENFASSUNG DER ERFINDUNG

Dementsprechend ist es eine Aufgabe der vorliegenden Erfindung eine Möglichkeit zur sicheren und kostengünstigen Trennung von Flugkörperstufen bereitzustellen.

Die vorliegende Aufgabe wird gelöst durch ein Luft- und Raumfahrtgerät mit einer Treibstufenverbindung mit den Merkmalen des Anspruchs 1 sowie durch ein Verfahren zur kontrollierten Trennung einer Treibstufenverbindung eines Luft- und Raumfahrtgerätes mit den Merkmalen des Patentanspruchs 10.

Nach einem ersten Aspekt der vorliegenden Erfindung ist ein Luft- und Raumfahrtgerät mit einer einen passiven Trennmechanismus aufweisenden Treibstufenverbindung vorgesehen. Diese umfasst eine erste untere und wenigstens eine mit der ersten verbundene zweite, obere Treibstufe wobei der Trennmechanismus wenigstens ein kontrolliert ablösbares Verbindungsmittel aufweist. Das Verbindungsmittel ist dabei am Umfang von einander zugewandten Endbereichen der Treibstufen angeordnet und von einem umlaufenden Spannmittel gehalten. Das Spannmittel weist wenigstens eine bei definierter Überlastung versagende form- oder kraftschlüssige Strukturverbindung und/oder eine Sollbruchstelle auf. Als stoff- oder kraftschlüssige Strukturverbindung ist beispielsweise eine Stift- oder Steckverbindung anzusehen, die die Enden des Spannmittels verbindet.

Nach einem weiteren Aspekt der vorliegenden Erfindung ist ein Verfahren zur kontrollierten Trennung einer Treibstufenverbindung in einem erfindungsgemäßen Luft- und Raumfahrtgerät vorgesehen.

Es ist eine Idee der vorliegenden Erfindung, eine passive und rein mechanische kontrollierte Trennung der Treibstufen eines Luft- und Raumfahrtgerätes zu ermöglichen, ohne zusätzliche aktive Separationstrigger wie z.B. pyrotechnische oder elektronisch gesteuerte Auslösemechanismen in der Treibstufenverbindung bzw. einem dort vorgesehenen Verbindungsmittel zu verwenden. Die Trennung erfolgt gemäß der Erfindung mechanisch und unter Ausnutzung des bei Zündung einer pyrotechnischen Gasquelle im Triebwerk der weiterfliegenden, d. h. bevorzugt oberen Treibstufe des Luft- und Raumfahrtgerätes entstehenden Drucks des Gasmassestroms. Der Gasdruck wird mittels Druckführung in der Treibstufe genutzt, um ein strukturelles Versagen des Spannmittels und die nachfolgende Ablösung der Verbindungsmittel herbeizuführen. Der Verzicht auf aktive Auslösemechanismen ist insbesondere von Vorteil, da die Trennung der Treibstufen passiv erfolgt und durch entsprechende Auslegung des Verbindungs- und Spannmittels eine sichere und kontrollierte Trennung der Treibstufen ermöglicht. Gleichzeitig soll der Trennmechanismus kostengünstig ausgebildet werden.

Gemäß einem Ausführungsbeispiel des Luft- und Raumfahrtgerätes ist das Verbindungsmittel als segmentierter Klemmring ausgebildet, der bevorzugt zwei oder mehr Klemmringsegmente aufweist. Diese Klemmringsegmente sind am Umfang der einander zugewandten Endbereiche der Treibstufen angeordnet und übergreifen zumindest abschnittsweise radiale Erhebungen der Endbereiche. Vorteilhaft wird hierdurch eine mechanische Verbindung der Treibstufen erzielt.

Die übergriffenen radialen Erhebungen können gemäß einer Ausführungsform als angeschrägte Führungsflächen aufweisende Schulterflanken am Umfang der Endbereiche ausgebildet werden und die Klemmringsegmente eine Geometrie aufweisen, die vorteilhaft ein formschlüssiges Anliegen an den Führungsflächen im montierten d. h. nicht aktivierten Zustand des Trennmechanismus erlauben.

Gemäß einem Ausführungsbeispiel sind die Klemmringsegmente über bei definierter Überlastung versagende stoff- oder kraftschlüssige Strukturverbindungen verbunden oder verbindbar. Die stoff- oder kraftschlüssigen Strukturverbindungen sind z.B. als Stift- oder Steckverbindungen zwischen den Klemmringsegmente ausgebildet. Diese unterstützen vorteilhaft die Lagefixierung des Verbindungsmittels bei der Montage des Trennmechanismus und vor dessen Auslösung und werden bei oder nach Auslösung des Trennmechanismus druckbedingt ebenfalls zerstört.

Gemäß einer Weiterbildung weist das Luft- und Raumfahrtgerät ein Spannmittel auf, das als das Verbindungselement überlagerndes Ringelement ausgebildet ist. Dieses Ringelement ist beispielsweise als Spannring oder Spannschelle ausgebildet. Das Ringelement bindet vor Aktivierung des Trennmechanismus das Verbindungsmittel und hierbei insbesondere die vorbeschriebenen Klemmringsegmente in ihren Positionen an den Endbereichen der Treibstufen und presst diese zusammen. Es wird so bis zur Trennung der Treibstufen die Übertragung aller mechanischen Lasten zwischen den Treibstufen und Baugruppen des Luft- und Raumfahrtgerätes sichergestellt.

Gemäß einem Ausführungsbeispiel ist die Sollbruchstelle als Kerbe oder Bereich mit Materialschwächung im Spannmittel ausgebildet. Die Sollbruchstelle ist dabei derart ausgelegt, dass diese bei Überlastung durch Beaufschlagung durch den sich bei Zündung der pyrotechnischen Gasquelle z.B. im Triebwerk der weiterfliegenden Treibstufe aufbauenden Gasdruck im Gasmassestrom bricht. Das Spannmittel, das insbesondere als Spannring oder Spannschelle ausgebildet ist, bricht bei Überlastung an der Sollbruchstelle aufgrund der sich druckbedingt erhöhenden Umlaufspannung. Die Umlaufspannung resultiert zum einen aus der sich druckbedingt erhöhenden axialen Zugkraft zwischen den verbundenen Treibstufen, die versucht die noch verbundenen Stufen auseinander zu drücken. Diese Zugkraft wird über die radialen Erhebungen der Endbereiche und die dort angeordneten Verbindungsmittel, wie beispielsweise Klemmringsegmente, in die Umlaufspannung innerhalb des Spannmittels umgewandelt. Zusätzlich erfolgt durch den Gasdruck im Endbereich der Treibstufe eine radiale Druckbeaufschlagung des Verbindungsmittels von dessen dem Endbereich zugewandten Unterseite her, die ebenfalls zu einer Erhöhung der Umlaufspannung im Spannmittel führt. Die Sollbruchstelle ist derart ausgelegt, dass diese bei Überschreitung eines definierten Druckniveaus versagt und sich das Spannmittel in der Folge vom Verbindungsmittel ablöst. Nach Versagen des Spannmittels bewirkt der anliegende Gasdruck eine radiale Beschleunigung des Verbindungsmittels und dessen Ablösung vom Endbereich der Treibstufen bzw. den dort vorgesehenen, zuvor übergriffenen radialen Erhebungen.

Gemäß einem Ausführungsbeispiel weist im Luft- und Raumfahrtgerät die erste Treibstufe in ihrem jeweiligen Endbereich ein Leervolumen auf. Dieses dient zur Aufnahme eines durch eine Zündung einer pyrotechnischen Gasquelle in der zweiten Treibstufe, z.B. dem Triebwerk der weiterfliegenden Treibstufe, erzeugbaren Gasmassenstroms. Das Leervolumen weist dabei bevorzugt wenigstens eine Auslassöffnung für eine Ableitung des Gasmassenstroms auf. Die Auslassöffnung stellt somit ein Gasleitsystem zur Verfügung, dass zur kontrollierten Trennung der Treibstufen mit definierten Beschleunigungslasten bei gleichzeitiger Vermeidung eines überhöhten Innendrucks im Leervolumen durch Unterbinden eines Rückstaus des Gasmassestroms dient. Die Auslassöffnung ist dabei zusätzlich derart ausgebildet, dass der Gasdruck im Gasmassestrom dahingehend geleitet wird, dass dieser zunächst genutzt wird, um das Versagen des Spannmittels auf Basis der mechanischen Belastung und anschließend die Trennung des Verbindungsmittels von der Treibstufe durch dessen innenseitige Druckbeaufschlagung herbeizuführen.

In einer bevorzugten Ausführungsform ist vorgesehen, dass das Verbindungsmittel derart am Endbereich angeordnet ist, dass dieses die Auslassöffnung überdeckt. Hierdurch kann der der Gasdruck, der die dem Endbereich zugewandte Unterseite des Verbindungsmittels beaufschlagt vorteilhaft erhöht werden, um die radiale Ablösung zu beschleunigen und damit die Trennung der Treibstufen zu unterstützen.

Gemäß einem Ausführungsbeispiel sind die Auslassöffnungen und damit das durch diese gebildete Gasleitsystem derart ausgebildet, dass der Gasmassenstrom zum Teil axial in Richtung der ersten, bevorzugt unteren Treibstufe und zum Teil radial in Richtung des Verbindungsmittels ableitbar ist. Hierdurch wird vorteilhaft erreicht, dass der Anteil des Gases aus dem Leervolumen, welcher durch die Öffnungen teilweise axial der Flugbewegung entgegengesetzt gerichtet wird, die Separation der getrennten Körper erfolgt oder unterstützt wird. Dies erfolgt dadurch, dass das Gas entgegen der Bewegung aus dem Leervolumen, welches baulich zur hinteren Stufe gehört, ausgestoßen wird.

Ergänzend kann ein die Trennung der Treibstufen unterstützender weiterer Trennmechanismus vorgesehen werden. Als vorteilhaft erweist sich, diesen Trennmechanismus als mechanische oder pneumatisch betätigbare Bremsvorrichtung für die abgestoßene Treibstufe auszubilden, z.B. als durch den Gasmassestrom und/oder durch anströmende Luft füllbares Luftkissen zur Erhöhung des aerodynamischen Widerstandes und/oder durch Ausstoßen eines Bremsschirms.

Auch kann das Luft- und Raumfahrtgerät eine gesonderte, dem Trennmechanismus zugeordnete Gasdruckerzeugungsvorrichtung aufweisen, die zur Auslösung des passiven Trennmechanismus durch entsprechende Druckbeaufschlagung des Verbindungsmittels vorgesehen ist. Hierdurch kann vorteilhaft eine separate Druckgasquelle zur Verfügung gestellt werden, die den Trennungsmechanismus auslöst, bevor durch Zündung der zweiten Treibstufe, z.B. des Triebwerks der weiterfliegenden Treibstufe, die eigentliche Stufentrennung erfolgt.

Gemäß eines Ausführungsbeispiel erfolgt eine kontrollierte Trennung der Treibstufen des Luft- und Raumfahrtgerätes, die über wenigstens einen passiven, mechanischen Trennmechanismus verfügen, in einem Verfahren, dass die nachfolgend beschriebenen Schritte umfasst. Zunächst erfolgt die Zündung einer pyrotechnischen Gasquelle in einer Treibstufe und damit die Erzeugung eines Gasmassestroms. Dieser Gasmassestrom wird anschließend in ein im Endbereich einer Treibstufe vorgesehenes Leervolumen eingeleitet und baut einen Gasdruck im Leervolumen auf. Der Gasdruck wird dann aus dem Leervolumen in Richtung des Trennmechanismus abgeleitet, um dort eine mechanische Spannung in einem im Trennmechanismus vorgesehenen Spannmittel bis zum Versagen des Spannmittels bei Überschreiten eines definierten Überlastungsgasdrucks zu erzeugen. Nach Versagen des Spannmittels erfolgt dessen Ablösen und die Ablösung wenigstens eines im Trennmechanismus vorgesehenen Verbindungsmittels von einem Endbereich der Treibstufen bei nachfolgender oder gleichzeitiger radialer Druckbeaufschlagung und Beschleunigung des Verbindungsmittels durch den anliegenden Gasdruck. Im nächsten Schritt löst sich der Trennmechanismus vollständig von den Treibstufen und es erfolgt nachfolgend eine Separation der Treibstufen. Dadurch, dass die kontrollierte Auslösung des Trennmechanismus nur durch den in der Treibstufe erzeugten Gasdruck erreicht wird, kann durch das Verfahren vorteilhaft eine passive Auslösung erreicht werden. Das Verfahren erlaubt es somit, auf aktive Auslösemechanismen zur Durchführung des Trennvorgangs im Verbindungsmittels zu verzichten.

Gemäß einer Weiterbildung wird während der Ausführung des Verfahrens der Gasdruck radial auf eine dem Endbereich zugewandte Unterseite des Verbindungsmittels abgeleitet. Der dadurch entstehende radial wirkende Druck auf das Verbindungsmittel wird in eine mechanische Umlaufspannung im Spannmittel umgewandelt, die zu dessen Versagen führt, woraufhin das Verbindungsmittel, das z. B. als segmentierter Klemmring ausgebildet sein kann, freigegeben wird.

In einem Ausführungsbeispiel des Verfahrens ist eine axiale Ableitung des Gasdrucks vorgesehen. Vorteilhaft wird der Gasdruck im Gasmassestrom zunächst genutzt, um das Versagen des Spannmittels auf Basis der mechanischen Belastung herbeizuführen, anschließend die Trennung des Verbindungsmittels von der Treibstufe durch dessen Druckbeaufschlagung herbeizuführen und letztlich die Separation der Treibstufen nach vollständigem Ablösen des Verbindungsmittels zu unterstützen.

### KURZBESCHREIBUNG DER ZEICHNUNGEN

Im Folgenden wird die Erfindung unter Bezugnahme auf die Figuren der Zeichnungen erläutert. Von den Figuren zeigen:
- Fig. 1: eine schematische Seitenansicht eines Luft- oder Raumfahrtgeräts gemäß eines Ausführungsbeispiels der vorliegenden Erfindung in Explosionsdarstellung;
- Fig. 2: eine schematische Explosionsdarstellung eines Ausschnitts einer Treibstufenverbindung eines Luft- oder Raumfahrtgeräts gemäß eines Ausführungsbeispiels der vorliegenden Erfindung; und
- Fig. 3: eine schematische Schnittdarstellung eines Ausschnitts einer Treibstufenverbindung eines Luft- oder Raumfahrtgeräts gemäß eines Ausführungsbeispiels der vorliegenden Erfindung.

In den Figuren bezeichnen dieselben Bezugszeichen gleiche oder funktionsgleiche Komponenten, soweit nichts Gegenteiliges angegeben ist.

### AUSFÜHRLICHE BESCHREIBUNG VON AUSFÜHRUNGSBEISPIELEN DER ERFINDUNG

Fig. 1 zeigt eine schematische Seitenansicht eines Luft- oder Raumfahrtgeräts 10 gemäß eines Ausführungsbeispiels der vorliegenden Erfindung. Das Luft- oder Raumfahrtgeräts ist im Ausführungsbeispiel der Figur 1 als taktische Rakete ausgeführt. Diese verfügt über zwei Treibstufen 11, 12, eine erste, untere Treibstufe 11 sowie eine im Betrieb mit dieser verbundene zweite, obere Treibstufe 12. Beide Treibstufen 11, 12 verfügen jeweils über ein Triebwerk, wobei beim Start der Rakete zunächst die erste, untere Treibstufe 11 gezündet wird. Nach dem Ausbrennen der unteren Treibstufe 11 zündet das Triebwerk der oberen Treibstufe 12. Mit der Zündung der oberen Treibstufe 12 wird der Trennmechanismus 13 aktiviert, der zwischen der ersten und zweiten Treibstufe 11, 12 angeordnet ist und deren Verbindung während des durch die erste Treibstufe 11 erzeugten Vorschubs sicherstellt. Der in Fig. 1 dargestellte Trennmechanismus 13 ist als passiver Trennmechanismus 13 ausgebildet, d.h. es sind keine aktiven Auslöseelemente, wie pyrotechnisch aktivierbare bzw. zerstörbare Trennschrauben oder dergleichen vorgesehen. Der Trennmechanismus 13 weist ein Verbindungsmittel 14 sowie ein Spannmittel 15 auf, das das Verbindungsmittel 14 an den einander zugewandten Endbereichen 16a, b der Treibstufen 11, 12 bis zur Aktivierung des Trennmechanismus 13 hält.

Die untere Treibstufe 11 verfügt in ihrem Endbereich 16a über ein auch als Plenum bezeichnetes Leervolumen 17. Dieses dient zur Einleitung eines durch eine Zündung einer pyrotechnischen Gasquelle in der zweiten Treibstufe 12, d.h. im Triebwerk der weiterfliegenden Treibstufe 12, erzeugbaren Gasmassenstroms. Das Leervolumen 17 weist mehrere Auslassöffnungen 18a, b für eine Ableitung des Gasmassenstroms auf. Die Auslassöffnungen 18a, b stellen somit ein Gasleitsystem 19 zur Verfügung, das zur kontrollierten Trennung der Treibstufen 11, 12 mit definierten Beschleunigungslasten bei gleichzeitiger Vermeidung eines überhöhten Innendrucks im Leervolumen 17 durch Unterbinden eines Rückstaus des Gasmassestroms dient. Die Auslassöffnungen 18a, b sind derart ausgebildet, dass der Gasdruck im Gasmassestrom dahingehend geleitet wird, dass dieser zunächst genutzt wird, um das Versagen des Spannmittels 15 herbeizuführen und um anschließend die Trennung des Verbindungsmittels 14 von den Treibstufen 11, 12 herbeizuführen. Die Auslassöffnungen 18a, b als sind in die Umfangswand 20 des Leervolumens 17 eingebrachte runde Auslassöffnungen 18a und schlitzförmige Auslassöffnungen 18b ausgeführt. Die schlitzförmigen Auslassöffnungen 18b erstrecken sich dabei in Umfangsrichtung der ersten Treibstufe 11. Die Auslassöffnungen 18a, b leiten den Gasdruck radial nach außen ab. Im Montagezustand, d.h. vor Stufentrennung ist der Bereich der schlitzförmigen Auslassöffnungen 18b durch das Verbindungsmittel 14 bzw. das Spannmittel 15 überdeckt, sodass der über die schlitzförmigen Auslassöffnungen 18b abgeleitete Druck auf die Unterseite 21 des Verbindungsmittels 14 trifft und dort in eine in das Spannmittel 15 eingetragene Umlaufspannung umgewandelt wird. Das Spannmittel 15 versagt bei Überschreiten eines Überlastungsdrucks und bricht an definierten Sollbruchstellen 26 bzw. an Spannmittelbereichen die eine Materialschwächung (nicht dargestellt) aufweisen.

Fig. 2 zeigt eine schematische Explosionsdarstellung eines Ausschnitts einer Treibstufenverbindung eines Luft- oder Raumfahrtgeräts 10 gemäß eines Ausführungsbeispiels der vorliegenden Erfindung. Darstellt ist hier der Trennmechanismus 13, der im Ausführungsbeispiel ein als Spannring 22 ausgebildetes Spannmittel 15 aufweist. Der Spannring 22 übergreift das Verbindungsmittel 14, das im Ausführungsbeispiel als segmentierter Klemmring ausgebildet ist. In Figur 2 ist eines von mehreren umlaufend an den unteren Rändern 24a, b der Treibstufen 11, 12 anordenbaren Klemmringsegmenten 23 dargestellt. Das Klemmringsegment 23 wird im Zusammenhang mit Figur 3 detaillierter beschrieben.

Die ausschnittsweise dargestellten Endbereiche 16a, b der ersten und zweiten Treibstufe 11, 12 weisen an ihren einander zugewandten Rändern 24a, b radiale Erhebungen 25a, b auf, die Schulterflanken 28a, b zur Verfügung stellen, die im montierten Zustand abschnittsweise durch das Klemmringsegment 23 übergriffen werden. Hierdurch wird eine mechanische Verbindung der Treibstufen 11, 12 erzielt.

Im montierten Zustand übergreift der Spannring 22 die Klemmringsegmente 23 und presst diese an die Schulterflanken 28a, b an. Zur Aktivierung des passiven Trennmechanismus 13 zur kontrollierten Trennung der Treibstufen 11, 12 des Luft- und Raumfahrtgerätes 10 wird nach Verbrauch des Antriebsmittels in der unteren, ersten Treibstufe 11 eine pyrotechnische Gasquelle in der zweiten Treibstufe 12 gezündet. Hierdurch entsteht ein axialer Gasmassenstrom der sich in Pfeilrichtung R1 in das Leervolumen 17 der ersten Treibstufe 11 ausbreitet. Im Leervolumen 17 baut sich ein Gasdruck auf, der durch die schlitzförmigen Auslassöffnungen 18b radial aus dem Leervolumen 17 in Pfeilrichtung R2 zu den die schlitzförmigen Auslassöffnungen 18b überdeckenden Klemmringsegmente 23 abgeleitet wird. Dort erzeugt der Gasdruck über die Klemmringsegment 23 eine mechanische Spannung im Spannmittel 15 bis zu dessen Versagen bei Überschreiten eines definierten Überlastungsgasdrucks. Nach Versagen des Spannmittels 15, d.h. dem Bruch von einer oder mehreren im Spannring 22 vorgesehenen Sollbruchstellen 26 erfolgt dessen Ablösen vom Klemmringsegment 23, das durch den nach wie vor anliegenden Gasdruck eine weitergehende radiale Druckbeaufschlagung erfährt und durch diese in radialer Richtung beschleunigt wird, um von den Endbereichen 16a, b der Treibstufen 11, 12 abgehoben zu werden. Nach vollständigem Ablösen der das Verbindungsmittel 14 bildenden Klemmringsegmente 23 findet die Separation der Treibstufen 11, 12 statt. Durch axiale Druckbeaufschlagung in Längsrichtung des Luft- und Raumfahrtgerätes 10 wird die abzutrennende untere Treibstufe 11 von der weiterfliegenden oberen Treibstufe 12 wegbewegt und so eine Gefährdung der oberen Treibstufe 12 oder eine Beeinträchtigung von deren Flugbahn verhindert. Die Bestandteile des Trennmechanismus 13 sind mechanisch derart ausgelegt, dass eine kontrollierte passive Auslösung durch den in der oberen Treibstufe 11 erzeugten Gasdruck erreicht wird.

Fig. 3 zeigt eine schematische Schnittdarstellung eines Ausschnitts einer Treibstufenverbindung eines Luft- oder Raumfahrtgeräts 10 gemäß eines Ausführungsbeispiels der vorliegenden Erfindung im montierten, nicht aktivierten Zustand. Hier ausschnittsweise dargestellt ist der Trennmechanismus 13. Die Endbereiche 16a, b der Treibstufen 11, 12 liegen bündig aneinander an. Der Stoßbereich 27 wird durch ein Klemmringsegment 23 übergriffen, das jeweils seitlich vorspringende Flansche 32a, b aufweist, die formschlüssig auf den Endbereichen 16a, b aufliegen. Das in Fig. 3 gezeigte Klemmringsegment 23 ist eines von mehreren entlang des Umfangs der Treibstufen 11, 12 angeordneten Klemmringsegmenten 23, die in ihrer Gesamtheit das Verbindungsmittel 14 des Trennmechanismus 13 bilden.

Die ausschnittsweise dargestellten Endbereiche 16a, b der ersten und zweiten Treibstufe 11, 12 weisen an ihren einander zugewandten Rändern 24a,b radiale Erhebungen 25a, b auf, die umlaufende Schulterflanken 28a, b bilden, die durch die Klemmringsegmente 23 übergriffen werden, um eine mechanische Verbindung der Treibstufen 11, 12 zu erzielen und mechanische Lasten zwischen den Treibstufen bzw. Fluggerätbaugruppen zu übertragen. Die Klemmringsegmente 23 werden durch einen in Fig. 3 auch freigestellt dargestellten Spannring 22 übergriffen und von diesem an die Schulterflanken 28a, b angepresst.

Der Spannring 22 weist im Ausführungsbeispiel mehrere Sollbruchstellen 26 auf, die bei Überschreiten eines definierten Lasteintrags in den Spannring 22 versagen, sodass es zum kontrollierten Bruch des Spannrings 22 kommt. Die Überlastung wird durch Beaufschlagung durch den bei Zündung der pyrotechnischen Gasquelle z.B. im Triebwerk der weiterfliegenden Treibstufe 12 im Leervolumen 17 der ersten Treibstufe 11 aufgebauten Gasdruck erreicht. Dieser Gasdruck wirkt zunächst auf das Klemmringsegment 23, das nach außen gegen den Spannring 22 drückt und eine Umlaufspannung im Spannring 22 erzeugt. Die Umlaufspannung resultiert auch aus der sich druckbedingt erhöhenden axialen Zugkraft zwischen den verbundenen Treibstufen 11, 12, die versucht die noch verbundenen Stufen auseinander zu drücken. Auch die Zugkraft wird über die radialen Erhebungen 25a, b der Endbereiche 16a, b und die dort angeordneten Klemmringsegmente 23 in die Umlaufspannung innerhalb des Spannrings 22 umgewandelt. Die Sollbruchstelle 26 ist derart ausgelegt, dass diese bei Überschreitung eines definierten Druckniveaus und der daraus resultierenden Umlaufspannung versagt, wonach sich das Spannmittel 15 in der Folge vollständig vom Verbindungsmittel 14 löst. Nach Versagen des Spannmittels 15 bewirkt der anliegende Gasdruck eine radiale Beschleunigung des Verbindungsmittels 14 und dessen Ablösung vom Endbereich 16a, b der Treibstufen 11, 12 bzw. den dort vorgesehenen, zuvor übergriffenen radialen Erhebungen 25a, b.

Zur Montage wird der Spannring 22 nach bündigem Verbinden der Treibstufen 11, 12 und Auflegen der Klemmringsegmente 23 auf den Stoßbereich 27 bzw. die Schulterflanken 28a, b auf die Klemmringsegmente 23 aufgezogen und über einen Hebelverbinder 29 geschlossen. Hierzu untergreift eine mit dem Hebelverbinder 29 verbundene Stellschraube 30 eine auf der Spannringfläche 31 angeschweißte Hakenanordnung 32. Bei Schließen des Hebelverbinders 29 wird der Spannring 22 geschlossen und presst die darunter angeordneten Klemmringsegmente 23 in ihre Position an den Endbereichen 16a, b der Triebstufen 11, 12. Statt der Verwendung von in Fig. 3 gezeigten, im Spannring 22 vorgesehenen Sollbruchstellen 26, besteht auch die Möglichkeit, dass die Stellschraube 30 mit einer Sollbruchstelle 26 versehen ist und die Stellschraube 30 bei Überschreiten eines Überlastungsdruck bricht.

### BEZUGSZEICHENLISTE

- 10: Luft- oder Raumfahrtgerät
- 11: erste Treibstufe
- 12: zweite Treibstufe
- 13: Trennmechanismus
- 14: Verbindungsmittel
- 15: Spannmittel
- 16a, b: Endbereich
- 17: Leervolumen
- 18a, b: Auslassöffnung
- 19: Gasleitsystem
- 20: Umfangswand
- 21: Unterseite
- 22: Spannring
- 23: Klemmringsegment
- 24a, b: Rand
- 25a, b: Erhebung
- 26: Sollbruchstelle
- 27: Stoßbereich
- 28a, b: Schulterflanke
- 29: Hebelverbinder
- 30: Stellschraube
- 31: Spannringfläche
- 32a, b: Flansch
- R1, R2: Pfeilrichtung

## Patentansprüche

1. Luft- und Raumfahrtgerät (10), umfassend eine erste untere Treibstufe (11) und wenigstens eine mit der erste verbundene zweite, obere Treibstufe (12), und eine einen passiven Trennmechanismus aufweisenden Treibstufenverbindung, wobei der Trennmechanismus (13) wenigstens ein kontrolliert ablösbares Verbindungsmittel (14) aufweist, wobei das Verbindungsmittel (14) am Umfang von einander zugewandten Endbereichen (16a, b) der Treibstufen (11, 12) angeordnet und von einem umlaufenden Spannmittel (15) gehalten ist und das Spannmittel (15) wenigstens eine bei definierter Überlastung versagende form- oder kraftschlüssigen Strukturverbindung und/oder eine Sollbruchstelle (26) aufweist.

2. Luft- und Raumfahrtgerät (10) nach Anspruch 1, **dadurch gekennzeichnet, dass** Verbindungsmittel (14) als segmentierter Klemmring ausgebildet ist und einzelne Klemmringsegmente (23) radiale Erhebungen (25a, b) der Endbereiche (16a, b) zumindest abschnittsweise übergreifen.

3. Luft- und Raumfahrtgerät (10) nach Anspruch 2, **dadurch gekennzeichnet, dass** die Klemmringsegmente (23) über bei definierter Überlastung versagende stoff- oder kraftschlüssige Strukturverbindungen verbindbar sind.

4. Luft- und Raumfahrtgerät (10) nach Anspruch 2 oder 3, **dadurch gekennzeichnet, dass** die radialen Erhebungen (25a, b) angeschrägte Führungsflächen aufweisende Schulterflanken (28a,b) am Umfang der Endbereiche (16a, b) ausbilden und die Klemmringsegmente (23) insbesondere formschlüssig an den Schulterflanken (28a,b) anlegbar sind.

5. Luft- und Raumfahrtgerät (10) nach einem der vorhergehenden Ansprüche, **dadurch gekennzeichnet, dass** das Spannmittel (15) als ein das Verbindungsmittel (14) überlagerndes Ringelement, insbesondere als Spannring (22) ausgebildet ist und die Sollbruchstelle (26) als Kerbe oder Bereich mit Materialschwächung im Spannmittel (15) ausgebildet ist.

6. Luft- und Raumfahrtgerät (10) nach einem der vorhergehenden Ansprüche, **dadurch gekennzeichnet, dass** die Treibstufen (11, 12) in ihren jeweiligen Endbereichen (16a,b) ein Leervolumen (17) zur Aufnahme eines durch eine Zündung einer pyrotechnischen Gasquelle erzeugbaren Gasmassenstrom aufweisen und das Leervolumen (17) wenigstens eine Auslassöffnung (18a, b) für eine Ableitung des Gasmassenstroms aufweist.

7. Luft- und Raumfahrtgerät (10) nach Anspruch 6, **dadurch gekennzeichnet, dass** das Verbindungsmittel (14) die Auslassöffnung (18a, b) überdeckend am Endbereich (16a, b) angeordnet ist.

8. Luft- und Raumfahrtgerät (10) nach Anspruch 6 oder 7, **dadurch gekennzeichnet, dass** der Gasmassenstrom teilweise axial in Richtung der ersten Treibstufe (11) und teilweise radial in Richtung des Verbindungsmittels (14) ableitbar ist.

9. Verfahren zur kontrollierten Trennung einer Treibstufenverbindung eines Luft- und Raumfahrtgerätes (10) gemäß einem der Ansprüche 1 bis 8, wobei die Treibstufenverbindung wenigstens einen passiven, mechanischen Trennmechanismus (13) aufweist, umfassend die Schritte:
- Zündung einer pyrotechnischen Gasquelle in einer der Treibstufen (11, 12) und Erzeugung eines Gasmassestroms,
- Einleitung des Gasmassenstroms in ein im Endbereich (16a, b) einer der Treibstufen (11, 12) vorgesehenes Leervolumen (17) und Aufbau eines Gasdrucks im Leervolumen (17),
- Ableitung des Gasdrucks aus dem Leervolumen (17) in Richtung des Trennmechanismus (13) zur Erzeugung einer mechanischen Spannung in einem im Trennmechanismus (13) vorgesehenen Spannmittel (15) bis zum Versagen des Spannmittels (15) bei Überschreiten eines definierten Überlastungsgasdrucks,
- Ablösen des Spanmittels (15) und wenigstens eines im Trennmechanismus (13) vorgesehenen Verbindungsmittels (14) von einem Endbereich (16a, b) der Treibstufen (11, 12) und radiale Beschleunigung des Verbindungsmittels (14),
- Ablösen des Trennmechanismus (13),
- Separation der Treibstufen (11, 12).

10. Verfahren nach Anspruch 9, **dadurch gekennzeichnet, dass** der Gasdruck zur Trennung der Treibstufen (11, 12) radial auf eine dem Endbereich (16a, b) zugewandte Unterseite (21) des Verbindungsmittels (14) und axial in das Leervolumen (17) der ersten Treibstufe (11) abgeleitet wird.
